# EUROPÄISCHE PATENTSCHRIFT

(11) **EP 3 191 717 B1**
(45) Veröffentlichungstag und Bekanntmachung des Hinweises auf die Patenterteilung: **12.08.2020**
(21) Anmeldenummer: 15757439.3
(22) Anmeldetag: 26.08.2015
(51) Int. Cl.: F15B 20/00

(54) **VORRICHTUNG ZUR DRUCKENTLASTUNG AN HYDRAULIKLEITUNGEN**
DEVICE FOR RELIEVING PRESSURE IN HYDRAULIC PIPES
DISPOSITIF DE DÉCOMPRESSION POUR CONDUITS HYDRAULIQUES

(30) Priorität: 09.09.2014 DE 102014013495
(43) Veröffentlichungstag der Anmeldung: 19.07.2017
(73) Patentinhaber: Hydac Technology GmbH, 66280 Sulzbach/Saar (DE)
(72) Erfinder: BAUER, Frank, 66646 Marpingen (DE)
(74) Vertreter: Bartels und Partner, Patentanwälte
(86) Internationale Anmeldenummer: PCT/EP2015/001738
(87) Internationale Veröffentlichungsnummer: WO 2016/037689

(56) Entgegenhaltungen:
- DE-A1-102012 012 843
- DE-U1-202008 002 686
- US-A1- 2005 247 359

## Beschreibung

Die Erfindung betrifft eine Vorrichtung zur Druckentlastung an Hydraulikleitungen, insbesondere bei Kupplungsstellen aufweisenden Verbindungsleitungen zwischen hydraulisch betätigbare Aktoren aufweisenden Anbaugeräten und diese versorgenden Arbeitsgerätschaften, mit den Merkmalen im Oberbegriff des Anspruchs 1.

Arbeitsgerätschaften unterschiedlichster Art, wie sie beispielsweise im Baugewerbe oder in der Land- oder Forstwirtschaft zum Einsatz kommen, weisen in aller Regel ein Hydrauliksystem zur Versorgung unterschiedlicher Verbraucher, wie Arbeitszylinder, Fahrantriebe, Lenk- oder Bremssysteme auf. Über Verbindungsleitungen, wie Schlauchleitungen und Kupplungsstellen, sind vom Hydrauliksystem auch Anbaugeräte mit hydraulischer Energie versorgbar, die an der betreffenden Arbeitsgerätschaft als Arbeitswerkzeug für verschiedene Tätigkeiten anbringbar und bei Nichtgebrauch ablegbar sind. Solche Anbaugeräte, wie Grabschaufeln, Greifer oder dergleichen, weisen üblicherweise Arbeitszylinder als Aktoren für Arbeitsbewegungen durch Druckmittelzufuhr aus dem System der zugehörigen Arbeitsgerätschaft auf.

Das Ablegen des betreffenden Anbaugeräts für den Nichtgebrauch kann bei drucklosem Systemzustand einfach und sicher durch Trennen von Kupplungen durchgeführt werden. Wenn es zu einer Wärmeeinwirkung auf das abgestellte Anbaugerät kommt, beispielsweise durch Sonneneinstrahlung am Ablageort, steigt der Druck des Hydrauliköls innerhalb des Systems des abgestellten Anbaugeräts erheblich an. Temperaturerhöhungen um einige Grad Kelvin können bereits zu einem Druckanstieg auf mehr als 100 bar führen. Ein Verbinden der üblichen selbstschließenden Kupplungen für die Benutzung des abgelegten Anbaugeräts wird bei einem derartigen Druckniveau nahezu unmöglich und ist mit einem hohen Verletzungsrisiko verbunden. Um Leitungen verbinden zu können ist man daher gezwungen, eine Schraubverbindung zu lockern, was nicht nur einen unangenehmen Mehraufwand bedeutet, sondern auch einen Ölaustritt zur Folge hat und bei einer abgeschraubten Kupplung möglicherweise zu einem Schmutzeintrag in das System führen kann.

DE 10 2012 012 843 A1 offenbart eine gattungsgemäße Vorrichtung zur Druckentlastung an Hydraulikleitungen mit einem an der zu entlastenden Leitung angeschlossenen Steuerblock, der ein entsperrbares Rückschlagventil als Entlastungsventil enthält, mit einem bei entsperrtem Rückschlagventil ein Entlastungsvolumen aufnehmenden Druckspeicher und mit einem zum Entsperren des Rückschlagventils manuell bewegbaren Betätigungsglied, das am Gehäuse des Druckspeichers bewegbar angeordnet ist.

Auch die DE 20 2008 002 686 U1 und die US 2005 247 359 A1 beschreiben Vorrichtungen zur Druckentlastung.

Im Hinblick auf diese Problematik stellt sich die Erfindung die Aufgabe, eine einfach bedienbare und kompakte Vorrichtung zur Verfügung zu stellen, die eine sichere Druckentlastung einer betreffenden Hydraulikleitung ermöglicht.

Erfindungsgemäß ist diese Aufgabe durch eine Vorrichtung gelöst, die die Merkmale des Patentanspruchs 1 in seiner Gesamtheit aufweist.

Gemäß dem Kennzeichen des Anspruchs 1 ist der Druckspeicher mit einem sich entlang einer Längsachse erstreckenden Gehäuse vorgesehen und das Betätigungsglied in Form einer Betätigungsstange koaxial durch das Gehäuse hindurch zum Schließkörper des Rückschlagventils geführt, der mittels der Betätigungsstange gegen eine Schließkraft in die Entsperrstellung bewegbar ist. Dadurch, dass dergestalt die Betätigungsmechanik in den Druckspeicher integriert ist, lässt sich die Vorrichtung mit einem Mindestmaß an Gesamtabmessung realisieren. Bevorzugt fällt die Betätigungsrichtung des Rückschlagventiles durch die entsprechende Gestaltung des Steuerblockes immer mit der Betätigungsrichtung der Kupplung zusammen, was eine einfache Handhabung, bevorzugt eine Einhand-Bedienung, erlaubt.

Ferner weist die erfindungsgemäße Vorrichtung in einem Steuerblock, an dem die zu entlastende Leitung angeschlossen ist, ein Entlastungsventil in Form des entsperrbaren Rückschlagventils auf, über das ein den Leitungsdruck abbauendes Entlastungsvolumen einem Druckspeicher zuführbar ist, wobei das Rückschlagventil mittels eines manuell bewegbaren Betätigungsgliedes entsperrbar ist, das am Gehäuse des Druckspeichers bewegbar angeordnet ist. Dadurch ist auf einfache und sichere Weise vor Durchführen eines Kupplungsvorgangs für die Inbetriebnahme eines abgestellten Arbeitsgeräts eine Druckabsenkung eines möglicherweise aufgebauten Systemdrucks im Arbeitsgerät auf einen Druckwert durchführbar, bei dem der Kupplungsvorgang für die Verbindung mit der Arbeitsgerätschaft einfach und sicher ausführbar ist. Die erfindungsgemäße Druckentlastung hilft nicht nur bei der Druckentlastung durch Temperaturanstieg, sondern generell, da beim Einkuppeln Ölvolumen im zunächst noch abgeschlossenen System verdrängt werden muss. Außerdem wirkt die Kraft immer exakt im richtigen Moment, eben dann, wenn die Gegenkraft durch die Kupplung auftritt (nicht zu früh und nicht zu spät). Dadurch, dass erfindungsgemäß das zum Auslösen der Druckentlastung manuell bewegbare Betätigungsglied am Gehäuse des Druckspeichers bewegbar angeordnet ist und dieser dadurch Bestandteil der Betätigungseinrichtung ist, lässt sich die Vorrichtung besonders einfach und kompakt ausbilden und kostengünstig herstellen.

In besonders vorteilhafter Weise können das Gehäuse des Speichers und der Steuerblock zu einem Baukörper vereinigt sein, in dem eine direkte Verbindung des Fluidraums des Druckspeichers mit dem Entlastungsausgang des Rückschlagventils gebildet ist. Bei einer derartigen Bauweise ist für die Vorrichtung ein Mindestmaß an Bauraum erforderlich, so dass die Gesamtvorrichtung, einschließlich Druckspeicher, ohne Schwierigkeit unmittelbar am Anbaugerät montierbar oder in eine zwischen diesem und dem Arbeitsgerät verlaufende Schlauchleitung einfügbar ist.

Mit besonderem Vorteil ist der Druckspeicher als Federspeicher ausgebildet, der einen axial bewegbaren Speicherkolben aufweist, der auf seiner vom Fluidraum abgewandten Seite durch eine Druckfeder belastet und von der koaxialen Betätigungsstange durchgriffen ist, die sich mit ihrem inneren Ende durch den Fluideingang des Gehäuses hindurch zum Schließkörper des Rückschlagventils erstreckt. Als Federspeicher lässt sich auch der Druckspeicher kostengünstig und kleinvolumig ausführen. Das Entlastungssystem kann auch als Gasspeicher ausgeführt sein, was unter Umständen zu erhöhten Anforderungen betreffend die Gasdichtigkeit führt.

Für eine einfache und bequeme Betätigung kann am äußeren Ende der Betätigungsstange, das über das außenliegende Ende des Gehäuses des Speichers übersteht, ein Betätigungsknopf für eine manuelle Verschiebung der Betätigungsstange angebracht sein.

Für eine besonders bequeme Handhabung der Vorrichtung kann der aus Speicherblock und Speichergehäuse gebildete Baukörper ein neben der vom Gehäuse gebildeten Betätigungsachse gelegenes Griffteil ausbilden. Für die Durchführung eines Kupplungsvorgangs kann dadurch mit einer Hand sowohl das Griffteil am Steuerblock ergriffen als auch mit einem Finger der gleichen Hand gleichzeitig der Betätigungsknopf gedrückt werden, so dass die zweite Hand des Bedieners frei ist, um den Kupplungsvorgang, beispielsweise durch Einstecken einer Steckkupplung, durchzuführen.

Bei besonders vorteilhaften Ausführungsbeispielen kann das Griffteil zwischen einem ersten, einen Leitungsanschluss aufweisenden Anschlussteil, das sich neben dem Speichergehäuse entlang der Betätigungsachse auskragend erstreckt, und einem auf der Betätigungsachse gelegenen zweiten Leitungsanschluss ein Verbindungsteil bilden, das sich in geschwungener Form zwischen dem Anschlussteil und dem zweiten Leitungsanschluss erstreckt. Bei dieser Formgebung bildet der Baukörper eine bequeme und sichere Handhabe für den Bediener. Da der zweite Leitungsanschluss auf der Betätigungsachse liegt, fallen die Betätigungsrichtung zum Entsperren des Rückschlagventils und die Betätigungsrichtung, beispielsweise für die Bildung einer Steckverbindung am zweiten Leitungsanschluss, zusammen, so dass sich für das Betätigen der Vorrichtung eine günstige Kraftrichtung ergibt.

Bei einer bevorzugten Bauform des Federspeichers ist dessen Gehäuse an dem vom Fluidraum abgekehrten Ende durch einen Verschlusskörper geschlossen, an dem sich die den Speicherkolben belastende Druckfeder in Form einer Schraubenfeder abstützt und der einen sich innerhalb der Druckfeder axial erstreckenden, rohrförmigen Fortsatz aufweist, in dem die das Verschlussteil durchgreifende Betätigungsstange axial beweglich geführt ist. Das Gehäuseabschlussteil bildet dadurch mit seinem Fortsatz sowohl die Verschiebeführung für die Betätigungsstange als auch einen inneren Führungskern für die den Fortsatz umgebende Schraubenfeder.

Nachstehend ist die Erfindung anhand von in der Zeichnung dargestellten Ausführungsbeispielen im Einzelnen erläutert. Es zeigen:
- Fig. 1: eine perspektivische Schrägansicht eines Ausführungsbeispiels der erfindungsgemäßen Vorrichtung;
- Fig. 2: eine Symboldarstellung der Hydraulikschaltung des Ausführungsbeispiels;
- Fig. 3: einen gegenüber einer praktischen Ausführungsform in etwa doppelter Größe gezeichneten Längsschnitt des gesondert dargestellten Druckspeichers des Ausführungsbeispiels; und
- Fig. 4: eine der Fig. 1 entsprechende perspektivische Schrägansicht eines abgewandelten Ausführungsbeispiels der erfindungsgemäßen Vorrichtung.

Das in Fig. 1 gezeigte Ausführungsbeispiel der erfindungsgemäßen Vorrichtung weist einen Steuerblock 2 in Form eines Quaders mit rechteckförmiger Stirnfläche 4 auf. An dieser und an der dazu entgegengesetzten Rückseite befinden sich Leitungsanschlüsse 6 bzw. 8, die innerhalb des Steuerblocks 2 über eine Fluidführung 10 (Fig. 2) miteinander verbunden sind. Über die Anschlüsse 6 und 8 ist die Vorrichtung mit dem Hydrauliksystem des nicht dargestellten Anbaugeräts bzw. mit dem Hydrauliksystem der versorgenden, ebenfalls nicht dargestellten Arbeitsgerätschaft verbindbar.

Der Steuerblock 2, der einen Ventilblock bildet, weist außer der Fluidführung 10 ein in Fig. 2 mit 12 bezeichnetes Rückschlagventil auf. Dieses sperrt mit einer durch eine Schließfeder 14 belasteten Schließkugel 16 die Fluidverbindung zwischen der Fluidführung 10 und einem Entlastungsausgang 18. Mit diesem ist die Fluidseite 20 eines Druckspeichers in Form eines Federspeichers 22 verbunden, der in Fig. 3 gesondert im Längsschnitt dargestellt ist. Der Federspeicher 22 weist ein kreiszylinderförmiges Speichergehäuse 24 auf, das an dem dem Steuerblock 2 zugeordneten Ende 26 bis auf einen zum Fluidraum 20 führenden Fluideingang 28 geschlossen ist, der zur Gehäuselängsachse 46 koaxial angeordnet ist. An den Fluideingang 28 schließt sich ein Gewindezapfen 30 an, mit dem das Gehäuse 24 an der Stirnfläche 4 mit dem Steuerblock 2 verschraubt ist. Im Inneren des Gewindezapfens 30 befindet sich eine direkte Verbindung 32 zum Entlastungsausgang 18 des Rückschlagventils 12, wobei der Entlastungsausgang 18 unmittelbar in die innere Verbindung 32 des Gewindezapfens 30 übergeht, so dass die Ventilkugel 16 für ein Entsperren des Rückschlagventils 12 über die innere Verbindung 32 für ein Betätigungsglied zugänglich ist.

Für ein Auslösen eines Entlastungsvorgangs mittels eines manuell bewegbaren Betätigungsglieds weist die erfindungsgemäße Vorrichtung eine Betätigungsstange 38 auf, die, zur Gehäuselängsachse 40 koaxial, derart durch das Speichergehäuse 24 hindurchgeführt ist, dass ihr Betätigungsende 40 an der Ventilkugel 16 des Rückschlagventils 12 anliegt. Dabei durchgreift die Betätigungsstange 38 einen an den Fluidraum 20 angrenzenden Speicherkolben 42 sowie einen Verschlusskörper 44, der an dem vom Fluidraum 20 abgekehrten Ende das Speichergehäuse 24 verschließt. Der Verschlusskörper 44 weist einen rohrförmigen Fortsatz 48 auf, der sich konzentrisch zur Achse 46 axial in Richtung auf das gegenüberliegende Gehäuseende 26 hin auf etwa 2/3 der Gehäuselänge erstreckt.

Der rohrförmige Fortsatz 48 bildet die Verschiebeführung für die Betätigungsstange 38, wobei am Durchgang durch den Verschlusskörper 44 eine Schulter 50 gebildet ist, die zusammen mit einem Absatz 52, an dem die Betätigungsstange 38 in einen im Durchmesser verjüngten Endabschnitt 54 übergeht, einen Endanschlag bildet, der die nach außen gerichtete Verschiebebewegung der Betätigungsstange 38 auf die in Fig. 3 gezeigte Position begrenzt. Eine den Fortsatz 48 umgebende Schraubenfeder 56, die sich am Verschlusskörper 44 und am Speicherkolben 42 abstützt, belastet diesen bei einer Arbeitsbewegung, bei der er bei entsperrtem Rückschlagventil 12 ein Entlastungsvolumen zur Druckentlastung des mit den Anschlüssen 6, 8 verbundenen Systems aufnimmt.

Zur manuellen Durchführung des Entlastungsvorgangs ist am äußeren, über das Speichergehäuse 24 überstehenden Endabschnitt 54 der Betätigungsstange 38 ein Betätigungsknopf 58 angebracht, um die Betätigungsstange 38 derart zu verschieben, dass ihr Betätigungsende 40 die Ventilkugel 16 entgegen der Kraft der Schließfeder 14 verschiebt und das Rückschlagventil 12 entsperrt. In der Fig. 3 verjüngt sich die Betätigungsstange 38 in ihrem Bereich, an dem sie aus dem rohrförmigen Fortsatz 48 austritt, stufenförmig. Bringt man nun bei einer nicht näher dargestellten Ausführungsform die dahingehende stufenförmige Verringerung respektive den derart gebildeten Absatz in der Betätigungsstange 38 um eine vorgebbare Wegstrecke unterhalb des unteren Endes des Fortsatzes 48 an, ist bewirkt, dass kurz vor Erreichen der mechanischen Endlage des Kolbens gegen die mechanische Feder, der Betätigungsstift gegen die Handkraft des Bedieners, bedingt durch den genannten vorgezogenen Absatz am Betätigungsstift, zurückgedrückt wird, so dass die hydraulische Arbeitskammer wieder verschlossen wird. Folglich kann in diesem Raum dann nur der maximale, durch die Handkraft öffenbare Arbeitsdruck und nicht der maximale Systemdruck auftreten. Dergestalt lässt sich der maximale Design- bzw. Auslegedruck des Druckentlastungsventils erheblich reduzieren, was die Bedienung erleichtert.

Wie Fig. 1 zeigt, ist das Speichergehäuse 24 am Ventilblock 2 zu einem einheitlichen Baukörper vereinigt, wobei die Achse 46 des Speichergehäuses 24 und damit die Betätigungsachse zum Auslösen der Druckentlastung mit dem Leitungsanschluss 8 fluchtet. Zu der Betätigungsachse in Richtung der Ebene der Stirnfläche 4 versetzt, bildet der Baukörper mit dem Steuerblock 2 ein Griffteil 60, an dem sich der zur Betätigungsachse versetzte Anschluss 6 befindet und das für eine bequeme Bedienung der Vorrichtung von der Bedienperson ergreifbar ist.

Für eine besonders sichere und bequeme Handhabung ist bei dem in Fig. 4 gezeigten, abgewandelten Ausführungsbeispiel eine spezielle Formgebung für das vom Steuerblock 2 gebildete Griffteil 60 vorgesehen. Wie Fig. 4 zeigt, ist das den Anschluss 6 aufweisende Anschlussteil 62 neben der Betätigungsachse des Speichergehäuses 24 in Richtung der Betätigungsachse auskragend ausgebildet, wobei zwischen diesem Anschlussteil 62 und dem auf der Betätigungsachse liegenden Leitungsanschluss 8 ein Verbindungsteil 66 gebildet ist, das sich in einer derart geschwungenen Form zwischen Anschlussteil 62 und Leitungsanschluss 8 erstreckt, dass der Baukörper eine Art Pistolengriff bildet, so dass die Vorrichtung von der Bedienungsperson mit einer Hand bequem ergriffen und gehalten werden sowie mit Fingern der gleichen Hand der Betätigungsknopf 58 gedrückt werden kann.

Der Federspeicher 22 weist eine verhältnismäßig geringe, durch die Schraubenfeder 56 erzeugte Vorspannung auf, so dass bei entsperrtem Rückschlagventil 12 der Druck in den Speicher 22 hinein so weit abgebaut wird, dass Kupplungsvorgänge leicht und sicher durchführbar sind. Bei Betriebsphasen, bei denen das System im Anbaugerät drucklos ist, wie auch bei Beendigung des Betriebs des Anbaugeräts, wird aufgrund der Vorspannung des Federspeichers 22 das in diesem aufgenommene Ölvolumen über das Rückschlagventil 12 wieder dem System zugeführt. Dieses Arbeitsspiel kann in Wiederholung erfolgen.

## Patentansprüche

1. Vorrichtung zur Druckentlastung an Hydraulikleitungen, insbesondere bei Kupplungsstellen (6, 8) aufweisenden Verbindungsleitungen zwischen hydraulisch betätigbare Aktoren aufweisenden Anbaugeräten und diese versorgenden Arbeitsgerätschaften, mit einem an der zu entlastenden Leitung angeschlossenen Steuerblock (2), der ein entsperrbares Rückschlagventil (12) als Entlastungsventil enthält, mit einem bei entsperrtem Rückschlagventil (12) ein Entlastungsvolumen aufnehmenden Druckspeicher (22) und mit einem zum Entsperren des Rückschlagventils (12) manuell bewegbaren Betätigungsglied (38), das am Gehäuse (24) des Druckspeichers (22) bewegbar angeordnet ist, **dadurch gekennzeichnet, dass** der Druckspeicher (22) mit einem sich entlang einer Längsachse (46) erstreckenden Gehäuse (24) vorgesehen ist und dass das Betätigungsglied in Form einer Betätigungsstange (38) koaxial durch das Gehäuse (24) hindurch zum Schließkörper (16) des Rückschlagventils (12) geführt ist, der mittels der Betätigungsstange (38) gegen eine Schließkraft (14) in die Entsperrstellung bewegbar ist.

2. Vorrichtung nach Anspruch 1, **dadurch gekennzeichnet, dass** das Gehäuse (24) des Druckspeichers (22) und der Steuerblock (2) zu einem Baukörper vereinigt sind, in dem eine direkte Verbindung (32) des Fluidraums (20) des Druckspeichers (22) mit dem Entlastungsausgang (18) des Rückschlagventils (12) gebildet ist.

3. Vorrichtung nach Anspruch 1 oder 2, **dadurch gekennzeichnet, dass** der Druckspeicher als Federspeicher (22) ausgebildet ist, der einen axial bewegbaren Speicherkolben (42) aufweist, der auf seiner vom Fluidraum (20) abgewandten Seite durch eine Druckfeder (56) belastet und von der koaxialen Betätigungsstange (38) durchgriffen ist, die sich mit ihrem inneren Ende (40) durch den Fluideingang des Gehäuses hindurch zum Schließkörper (16) des Rückschlagventils (12) erstreckt.

4. Vorrichtung nach einem der vorstehenden Ansprüche, **dadurch gekennzeichnet, dass** am äußeren Ende (54) der Betätigungsstange (38), das über das außenliegende Ende des Gehäuses des Speichers (22) übersteht, ein Betätigungsknopf (58) für eine manuelle Verschiebung der Betätigungsstange (38) angebracht ist.

5. Vorrichtung nach einem der vorstehenden Ansprüche, **dadurch gekennzeichnet, dass** der aus Steuerblock (2) und Speichergehäuse (24) gebildete Baukörper ein neben der vom Gehäuse (24) gebildeten Betätigungsachse (46) gelegenes Griffteil (60) bildet.

6. Vorrichtung nach Anspruch 5, **dadurch gekennzeichnet, dass** das Griffteil (60) zwischen einem ersten, einen Leitungsanschluss (6) aufweisenden Anschlussteil (62), das sich neben dem Speichergehäuse (24) entlang der Betätigungsachse (46) auskragend erstreckt, und einem auf der Betätigungsachse (46) gelegenen zweiten Leitungsanschluss (8) ein Verbindungsteil (66) bildet, das sich in geschwungener Form zwischen dem Anschlussteil (62) und dem zweiten Leitungsanschluss (8) erstreckt.

7. Vorrichtung nach einem der Ansprüche 3 bis 6, **dadurch gekennzeichnet, dass** das Gehäuse (24) des Federspeichers (22) an dem vom Fluidraum (20) abgekehrten Ende durch einen Verschlusskörper (44) geschlossen ist, an dem sich die den Speicherkolben (42) belastende Druckfeder (56) abstützt und das einen sich innerhalb der Druckfeder (56) axial erstreckenden rohrförmigen Fortsatz (48) aufweist, in dem die das Verschlussteil (44) durchgreifende Betätigungsstange (38) axial beweglich geführt ist.

## Claims

1. Device for relieving pressure in hydraulic pipes, particularly in connecting pipes comprising junctions (6, 8) between attachments comprising hydraulically actuatable actuators and work equipment supplying said attachments, having a control block (2) connected to the pipe to be relieved, said control block containing an unlockable non-return valve (12) as a relief valve, having a pressure accumulator (22) receiving a relief volume when the non-return valve is unlocked and having an actuating element (38) that can be moved manually to unlock the non-return valve (12), said actuating element being arranged on the housing (24) of the pressure accumulator (22) such that it can move, **characterised in that** the pressure accumulator (22) is provided with a housing (24) extending along a longitudinal axis (46) and **in that** the actuating element in the form of an actuating rod (38) is guided coaxially through the housing (24) to the closing mechanism (16) of the non-return valve (12), which can be moved against a closing force (14) into the unlocked position by means of the actuating rod (38).

2. Device according to claim 1, **characterised in that** the housing (24) of the pressure accumulator (22) and the control block (2) are combined to form a structural unit, in which a direct connection (32) is formed between the fluid space (20) in the pressure accumulator (22) and the relief outlet (18) from the non-return valve (12),

3. Device according to either claim 1 or claim 2, **characterised in that** the pressure accumulator is designed as a spring accumulator (22), which comprises an accumulator piston (42) which can be displaced axially, a compression spring (56) being applied to the side of said piston facing away from the fluid space (20) and the coaxial actuating rod (38) passing through said piston, the inner end (40) of said rod extending through the fluid inlet of the housing to the closing mechanism (16) of the non-return valve (12).

4. Device according to any one of the preceding claims, **characterised in that** an actuating button (58) for manual displacement of the actuating rod (38) is attached at the outer end (54) of the actuating rod (38), which protrudes above the outside end of the housing of the accumulator (22).

5. Device according to any one of the preceding claims, **characterised in that** the structural unit formed by the control block (2) and the accumulator housing (24) forms a grip part (60) positioned adjacent to the actuating axis (46) formed by the housing (24).

6. Device according to claim 5, **characterised in that** the grip part (60) forms a connecting part (66) between a first connecting element (62) comprising a pipe connection (6), which extends in a projecting manner next to the accumulator housing (24) along the actuating axis (46), and a second pipe connection (8) positioned on the actuating axis (46), said connecting part extending in a curved shape between the connecting element (62) and the second pipe connection (8).

7. Device according to any one of claims 3 to 6, **characterised in that** the housing (24) of the spring accumulator (22) is locked at the end facing away from the fluid space (20) by a locking mechanism (44), on which the compression spring (56) applied to the accumulator piston (42) is supported and which comprises a cylindrical extension (48) extending axially inside the compression spring (56), in which the actuating rod (38) passing through the locking part (44) is guided such that it can be moved axially.

## Revendications

1. Dispositif de décompression de conduits hydrauliques, notamment de conduits de communication, ayant des points (6, 8) d'accouplement, entre des équipements extérieurs ayant des actionneurs actionnables hydrauliquement et des fûts d'outillage alimentant ceux-ci, comprenant un bloc (2) de commande, qui est raccordé au conduit à décomprimer et qui contient un clapet (12) antiretour pouvant être débloqué comme clapet de décompression, comprenant un accumulateur (22) de pression recevant un volume de décompression lorsque le clapet antiretour (12) est débloqué et comprenant un organe (38) d'actionnement , qui peut être déplacé manuellement pour débloquer le clapet antiretour (12) et qui est monté mobile sur l'enveloppe (24) de l'accumulateur (22) de pression,
**caractérisé en ce que** l'accumulateur (22) de pression est prévu en ayant une enveloppe (24) s'étendant suivant un axe (46) longitudinal et **en ce que** l'organe d'actionnement, sous la forme d'une tige (38) d'actionnement, traverse coaxialement l'enveloppe (24) pour aller vers l'obturateur (16) du clapet antiretour (12), qui, au moyen de la tige (38) d'actionnement, peut être mis dans la position de déblocage à l'encontre d'une force (14) de fermeture.

2. Dispositif suivant la revendication 1, **caractérisé en ce que** l'enveloppe (24) de l'accumulateur (22) de pression et le bloc (2) de commande sont réunis en un corps, dans lequel est formée une communication (32) directe de l'espace (20) pour du fluide de l'accumulateur (22) de pression avec la sortie (18) de décompression du clapet antiretour (12).

3. Dispositif suivant la revendication 1 ou 2, **caractérisé en ce que** l'accumulateur de pression est constitué sous la forme d'un accumulateur (22) à ressort, qui a un piston (42) d'accumulateur mobile axialement, lequel est soumis, sur son côté loin de l'espace (20) pour du fluide, à un ressort (56) de compression et est traversé par la tige (38) d'actionnement coaxiale, dont l'extrémité (40) intérieure passe dans l'entrée pour du fluide de l'enveloppe pour aller à l'obturateur (16) du clapet antiretour (12).

4. Dispositif suivant l'une des revendications précédentes, **caractérisé en ce qu'**à l'extrémité (54) extérieure de la tige (38) d'actionnement, qui surmonte l'extrémité extérieure de l'enveloppe de l'accumulateur (22), est monté un bouton (58) d'actionnement pour le déplacement manuel de la tige (38) d'actionnement.

5. Dispositif suivant l'une des revendications précédentes, **caractérisé en ce que** le corps formé du bloc (2) de commande et de l'enveloppe (24) de l'accumulateur forme une partie (60) de préhension mise à côté de l'axe (46) d'actionnement formé par l'enveloppe (24).

6. Dispositif suivant la revendication 5, **caractérisé en ce que** la partie (60) de préhension forme, entre une première partie (62) de raccordement, qui a un raccord (6) de conduit, qui s'étend en porte à faux à côté de l'enveloppe (24) de l'accumulateur le long de l'axe (46) d'actionnement, et un deuxième raccord (8) de conduit mis sur l'axe (46) d'actionnement, une partie (66) de liaison, qui, sous forme oscillante, s'étend entre la partie (62) de raccordement et le deuxième raccord (8) de conduit.

7. Dispositif suivant l'une des revendications 3 à 6, **caractérisé en ce que** l'enveloppe (24) du ressort (22) accumulateur est raccordée à l'extrémité loin de l'espace (20) pour du fluide par une pièce (44) de fermeture, sur laquelle s'appuie le ressort (56) de compression chargeant le piston (42) de l'accumulateur et qui a un prolongement (48) tubulaire s'étendant axialement à l'intérieur du ressort (56) de compression, prolongement dans lequel la tige (38) d'actionnement traversant la partie (44) de fermeture est guidée en étant mobile axialement.
